# FASCICULE DE BREVET EUROPEEN

(11) **EP 0 218 136 B1**
(45) Date de publication et mention de la délivrance du brevet: **18.09.1991**
(21) Numéro de dépôt: 86113000.3
(22) Date de dépôt: 20.09.1986
(51) Int. Cl.: E04F 21/16

(54) **Tête roulant pour le stucage automatique des surfaces des pierres, marbres ou similaires**
Rotierender Kopf für die automatische Stuckarbeit der Oberflächen von Steinen, Marmor oder dergleichen
Rotating head for the automatic plastering of the surfaces of stone, marble or the like

(30) Priorité: 30.09.1985 IT 8560085
(43) Date de publication de la demande: 15.04.1987
(73) Titulaire: TONCELLI, Marcello, 36061 Bassano Del Grappa (Vicenza) (IT)
(72) Inventeur: TONCELLI, Marcello, 36061 Bassano Del Grappa (Vicenza) (IT)
(74) Mandataire: Bettello, Luigi, Dott. Ing.

(56) Documents cités:
- DE-A- 2 035 465
- DE-A- 2 733 419
- FR-A- 1 195 455
- FR-A- 2 485 597
- US-A- 3 130 653

## Description

Cette invention concerne la construction d'une tête roulante pourvue de spatules inclinées et orientables sur leur propre axe vertical, pour le mastiquage automatique des surfaces des matériaux pierreux au moyen de n'importe quel type de mastic, aussi bien de type cimentaire que résineux.

Il existe plusieurs dispositifs pour l'étalement du béton et d'autres matériaux similaires. La publication FR-A-2.485.597, correspondant au préambule de la revendication 1 qui montre l'invention, se réfère à titre d'exemple à un dispositif pour l'étalement d'un matériau de remplissage, par exemple du béton. Le dispositif en question est pourvu d'une pièce rotative bougeant sur un plan horizontal, pour l'étalement au moyen d'une truelle.

Les publications DE-A-2733419, FR-A-1195455, DE-A-2035465 et US-A-3130653 aussi se réfèrent à l'étalement du béton et de produits similaires.

On sait que la technique actuelle fournit la possibilité de mastiquer des surfaces en matériau pierreux seulement lorsque ce mastiquage est effectué au moyen d'un liant à base de ciment.
Dans le cas de liants résineux on doit employer des dispositifs pourvus de spatules, bougeant de façon alternative aussi bien que rotative.

Dans le premier cas aussi bien que dans le second on devra pourtant utiliser des dispositifs de confinement afin d'éviter l'écoulement du mastic, qui a tendance à échapper à l'action des spatules.

On a en effet remarqué que, lorsque une spatule entrainant le mastic passe sur une cavité du marbre, elle y faira entrer une partie du mastic, en effectuant ainsi une action de compactage.

La partie excédentaire aura tendance à retourner dans les zones où la spatule est déjà passée.

Le temps employé par le mastic pour ce mouvement de retour dépendra de la viscosité du mastic même.

Lorsque le mastic a atteint une situation d'équilibre pendant le "temps d'attente", la cavité remplie sera recouverte par une quantité excédentaire de mastic, dont la surface libre aura une forme convexe.

On a remarqué qu'il n'est possible de faire passer une autre spatule sur la cavité sans en modifier le dégré de remplissage, que lorsque cet équilibre a été atteint.

En effet, si une spatule devait passer sur la cavité avant que le mastic ait atteint cet équilibre dans la cavité même, une certaine quantité de mastic serait emportée, et la cavité ne serait pas parfaitement remplie.

Dans le dispositif qui est l'objet de cette invention, les spatules, chacune soutenue par un bras porte-spatule 3 solidaire de l'arbre 1, sont montées dans un arrangement radial, à un certain intervalle l'une par rapport à l'autre. La vitesse de rotation du disque sera telle qu'elle pourra permettre que, une fois remplie une cavité, le passage suivant des spatules ne modifie pas le remplissage correct de la cavité.

On a aussi remarqué qu'il sera bien que le bord inférieur de la spatule tendant à envoyer le mastic vers l'extérieur soit barbelé, de façon à augmenter la pression spécifique sur la surface à mastiquer.

Le nombre de tours de la tête roulante dépend du nombre de spatules et de la viscosité du mastic.

La vitesse de rotation devra evidemment être inférieure en cas de mastics très visqueux, par rapport aux mastics plus fluides. L'invention en objet est ci-dessous décrite en détail à l'aide des dessins joints, dont :
la fig.1 (planche 1/2), représente la vue schématique latérale de la tête roulante, partiellement sectionnée.
la fig.2 (planche 2/2) représente le profil d'une spatule montée sur le bras porte-spatules, dont on peut voir une partie;
la fig.3 représente, en perspective, une spatule aubord barbelé, avec ses dispositifs de bloquage;
la fig.4 représente, encore en perspective, une spatule aubord lisse, pourvue de dispositifs de fixation;
la fig. 5 représent le schéma d'arrangement de quelques spatules radiales,sur leurs bras porte-spatules.

Comme on pourra remarquer, dans la Figure 1 en particulier, la tête roulante est pourvue d'un bras 1, mis en rotation par un motovariateur 2, dont la vitesse est réglée en fonction du diamètre de rotation des spatules 4.

Le motoreducteur 5 provoque, au moyen de la vis 6, le déplacement vertical de la tête par rapport aux guides 7, permettant ainsi le soulevement des bras porte-spatule 3 avec et des spatules 4.

Chaque spatule 4 (fig.2) est bloquée entre deux mâchoires 8 et 9, hémicylindriques, retenues par un étau 10 (fig.3) monté sur un bras porte-spatule 3 à l'aide des petits écrous 11 et 12, qui permettant de changer la direction de la spatule par rapport à la direction radiale du bras porte-spatule 3.

Deux séries de trous 13 et 14, formées par exemple de trois trous chacune, ont été faites sur l'étau (fig.3) afin de permettre le déplacement longitudinal de l'étau 10 dans la direction radiale du bras 3.

La direction de chaque spatule peut être changé en sens angulaire grâce à des trous 15 et 16 (fig.5) à travers lesquels on fait passer les écrous 11 et 12 fixant l'étau 10.

On peut remarquer que, tandis que les spatules 4 de la fig.3 ont un bord barbelé, les spatules de la fig. 4 ont un bord lisse.

Les spatules 4 aussi bien que les spatules 4' sont montées de façon telle à permettre de les placer dans des directions différentes par rapport à la direction radiale du bras 3, grâce aux rainures à secteur circulaire 15 et 16, qui permettent de changer leur position.

En particulier, les spatules 4 devraient être placées de façon à tendre à envoyer le mastic vers l'extérieur, tandis que les spatules 4' tendent à le rapprocher au centre de la tête roulante, dont le sens de rotation est indiqué par la flèche 17.

Cela permettra d'éviter que le mastic soit forcé vers l'extérieur ou l'intérieur de la surface à stuquer.

Chaque spatule 4 et 4' est prise entre deux mâchoires hémicylindrlques 8 et 9 qui peuvent être inclinées si nécessaire par rapport au plan de travail 18 (fig.1).
Les goupilles 19 et 20 évitent l'extraction accidentelle des spatules 4 et 4' de l'étau 10.
Evidemment les spatules 4 et 4' s'inclinent pendant le travail en tournant jusqu'à s'appuyer contre le bord de l'étau 10 (voir dessin esquissé de la fig.2). Cela a le but d'exercer une pression constante sur la plaque à travailler.

## Revendications

1. Tête roulante pour le mastiquage automatique de matériaux pierreux pourvue d'une série de bras (3) liés à un abre vertical (1) de rotation et portant des spatules (4, 4') qui étalent le mastic sur la surface à travailler (18) avançant sur la dite surface en sens transversal par rapport à l'arbre de rotation et d'un dispositif automatique (5, 6, 7) pour l'approche et l'éloignement des bras de la surface à travailler, caractérisée en ce que chaque spatule (4, 4') est bloquée entre deux mâchoires hémicylindriques (8, 9), retenues par un étau (10) monté sur le bras (3) à l'aide des écrous (11) et (12) qui permettent aussi d'incliner la spatule par rapport à la surface (18) et peut être orientée de façon différente par rapport à la direction radiale du bras (3) sur lequel elle est montée grâce à des trous longitudinaux (15) et (16) en forme de secteur circulaire agencés sur le bras (3) à travers lesquels passent les écrous (11) et (12).

2. Tête roulante, selon la revendication 1, caractérisée en ce que la vitesse de rotation des bras (3) peut être réglée au moyen d'un motovariateur (2) et adaptée au type de mastic, c'est à dire à sa viscosité et à ses caractéristiques physiques, pour permettre un mastiquage parfait des pores.

3. Tête roulante, selon les revendications 1 et 2, caractérisée en ce que les spatules montrent un bord lisse (4') et un bord barbelé (4) alternativement, afin d'exercer des pressions différentes sur les pores qui doivent être mastiqués et d'effectuer une action de compactage forcé suivie d'une action de nivelage du mastic: ce qui permettra d'obtenir un mastiquage parfait et constant des cavités de la plaque.

## Claims

1. Travelling head for the automatic filling of stony materials, fitted with a series of arms (3) connected to a vertical rotating shaft (1) and holding spatulas (4, 4') which spread the mastic on the surface to be treated (18), advancing across the aforesaid surface in a transversal direction in relation to the rotating shaft and with an automatic device (5, 6, 7) to move the arms closer to and away from the surface to be treated, characterised by the fact that each spatula (4, 4') is held between two semi-cylindrical jaws (8, 9) retained by a vice (10) mounted on the arm (3) with the aid of nuts (11) and (12) which also allow the spatula to be tilted in relation to the surface (18) and may face different ways in relation to the radial direction of the arm (3) on which it is mounted thanks to longitudinal holes (15) and (16) in the form of a sector of a circle accomodated on the arm (3) through which the nuts (11) and (12) pass.

2. Travelling head, as per claim 1, characterised by the fact that the speed of rotation of the arms (3) may be governed using a motor variator (2) and adapted to the type of mastic, in other words to its viscosity and its physical characteristics, to allow perfect filling of the pores.

3. Travelling head, as per claims 1 and 2, characterised by the fact that the spatulas have a smooth edge (4') and a serrated edge (4) alternately, in order to exert different pressures on the pores which are to be filled and to achieve a forced compacting action followed by a levelling action with the mastic: this will make it possible to achieve perfect and consistent filling of the cavities in the board.

## Patentansprüche

1. Rotierender Kopf für die automatische Stuckarbeit der Oberflächen von Steinen, mit einer Reihe von mit einer vertikalen Drehwelle (1) verbundenen Armen (3) als Träger von Spateln (4, 4'), welche die Spachtelmasse auf der zu bearbeitenden Fläche (18) verstreichen, wobei sich die Spatel (4, 4') auf der zu bearbeitenden Fläche (18) quer zur Drehwelle (1) bewegen und mit einer automatischen Vorrichtung (5, 6, 7) zur Annäherung und zur Entfernung der Arme (3) von der zu bearbeitenden Fläche (18), dadurch gekennzeichnet, daß ein jeder Spatel (4, 4') zwischen zwei halbzylinderförmigen Backen (8, 9) gesichert ist, die von einem Schraubstock (10) gehalten sind, der an dem Arm (3) mittels Schrauben (11) und (12) in der Weise angebracht ist, daß sie auch eine Neigungsverstellung des Spatels (4, 4') relativ zu der zu bearbeitenden Fläche (18) und auch eine gegenüber der radialen Richtung des Armes (3) abweichenden Orientierung zulassen, auf welchem der Spatel (4) mittels kreissektorförmigen Langlöchern (15) und (16) angeordnet ist, die auf dem Arm (3) vorgesehen und von den Schrauben (11) und (12) durchsetzt sind.

2. Kopf nach Anspruch 1, dadurch gekennzeichnet, daß die Drehgeschwindigkeit der Arme (3) mittels eines Drehzahl-Wechselgetriebes (2) regelbar und an die Art, nämlich die Viskosität und die physikalischen Eigenschaften der Spachtelmasse anpaßbar ist derart, daß ein vollkommenes Verstreichen der Poren mit der Spachtelmasse gewährleistet ist.

3. Kopf nach den Ansprüchen 1 und 2, dadurch gekennzeichnet, daß die Spatel (4, 4') einen ebenen oder Widerhaken aufweisenden Rand haben, um auf die mit Spachtelmasse zu verstreichenden Poren unterschiedliche Drücke auszuüben und eine Zwangsverfestigung zu verwirklichen, an welche sich das Nivellieren der Spachtelmasse derart anschließt, daß ein vollkommener und konstanter Spachtelmasse-Auftrag der hohlen Vertiefungen der Platte erreicht wird.
